# EUROPÄISCHE PATENTSCHRIFT

(11) **EP 0 151 771 B1**
(45) Veröffentlichungstag und Bekanntmachung des Hinweises auf die Patenterteilung: **08.06.1988**
(21) Anmeldenummer: 84115800.9
(22) Anmeldetag: 19.12.1984
(51) Int. Cl.: B43K 9/00

(54) **Schreibgerät mit abnehmbarer Kappe**
Writing utensil with removable cap
Instrument à écrire avec capuchon amovible

(30) Priorität: 19.01.1984 DE 3401739
(43) Veröffentlichungstag der Anmeldung: 21.08.1985
(73) Patentinhaber: Pelikan Aktiengesellschaft, 30001 Hannover (DE)
(72) Erfinder: Manusch, Christoph, D-3000 Hannover (DE); Scholz, Günter, D-3008 Garbsen 1 (DE)
(74) Vertreter: Volker, Peter, Dr.

(56) Entgegenhaltungen:
- US-A- 2 808 670

## Beschreibung

### Schreibgerät mit einer abnehmbaren Kappe

Die Erfindung bezieht sich auf ein Schreibgerät mit einer die Schreibspitze bedeckenden, abnehmbaren Kappe, die einen zwischen zwei Anschlägen in der Kappe längsverschieblichen Einsatz aufweist, der beim Aufsetzen der Kappe auf die Schreibspitzenfassung (im folgenden kurz Schreibspitze genannt) von einer ersten in eine zweite Stellung bewegbar ist, wobei es an der Kappe angezeigt wird, wenn der Einsatz sich in der zweiten Stellung befindet Bei einem bekannten Schreibgerät dieser Art (US-PS 2 808 670) ist der Einsatz durch eine zylindrische Hülse gebildet, die von einer in der Kappe angeordneten Druckfeder in die erste Stellung gedrückt wird, wenn die Kappe von dem Schreibgerät abgenommen ist. Der Einsatz ragt in dieser Stellung aus der Kappe heraus und gibt dadurch den Blick auf eine Fläche des Einsatzes frei, auf der ein Bild angeordnet ist. Beim Aufsetzen der Kappe wird der Einsatz von einer Anschlagfläche an der Spitze des Schreibgeräts in die Kappe hineingeschoben, wobei die Druckfeder gespannt und die Bildfläche von der Kappe bedeckt wird. Die Befestigung der Kappe erfolgt entweder reibschlüssig oder mittels einer Verschraubung, die auch die Vorspannkraft der Druckfeder aufnimmt. Ziel dieser bekannten Kappe ist es, ein Bild oder ein anderes Zeichen sichtbar zu machen, wenn die Kappe von dem Schreibgerät abgenommen ist, um den Schreiber mit diesem Bild oder Zeichen beim Schreiben zu inspirieren. Eine zuverlässige Anzeige für das vollständige, dichte Aufsitzen der Kappe auf der Schreibspitze wird dabei aber nicht erreicht, da das Bild bereits von der Kappe bedeckt ist, bevor die Schreibspitze dicht am Kappenboden anliegt.

Es ist weiterhin eine Schutzkappe für einen Faserschreiber bekannt (DE-GM 74 21 165), die in ihrem vorderen Bereich, in dem nach dem Aufstecken auf den Faserschreiber die Schreibspitze liegt, durchsichtig ausgebildet ist. Hierdurch ist die Schriftfarbe des Faserschreibers von außen gut erkennbar, so daß es keiner besonderen Einfärbung der Schutzkappe bedarf. Die Innenseite des durchsichtigen Teils der Schutzkappe kann bei dieser Ausführung leicht mit Schreibfarbe benetzt werden, so daß die Lage der Schreibspitze innerhalb der Schutzkappe nicht zuverlässig feststellbar ist.

Der Erfindung liegt die Aufgabe zugrunde, ein Schreibgerät mit einer abnehmbaren Kappe der eingangs genannten Art zu schaffen, bei dem dem Benutzer zuverlässig angezeigt wird, daß die Kappe richtig auf die Schreibspitze aufgesetzt ist.

Erfindungsgemäß wird diese Aufgabe dadurch gelöst, daß der Einsatz mit einer Sackbohrung reibschlüssig auf die Schreibspitze aufklemmbar ist, daß der Einsatz in der Kappe in der ersten Stellung durch ein Grenzkraftgesperre gehalten wird, dessen Grenzkraft beim Entsperren größer und beim Sperren kleiner ist, als die beim Aufklemmen des Einsatzes auf die Schreibspitze zu überwindende Reibkraft.

Das erfindungsgemäße Schreibgerät hat den Vorteil, daß eine Signalanzeige an der Kappe nur dann erfolgt, wenn der die Schreibspitze verschließende Einsatz vollständig bis zum Anschlag auf die Schreibsp.itze aufgeschoben ist. Hierdurch wird dem Benutzer ein einfaches Mittel an die Hand gegeben, durch das er zuverlässig erkennen kann, ob er die Kappe weit genug auf die Schreibspitze aufgeschoben hat. Die erfindungsgemäße Kappe eigent sich somit besonders für Schreibgeräte wie Faserschreiber, die leicht eintrocknen können.

In einer weiteren Ausgestaltung der Erfindung weist die Kappe vorzugsweise ein zweites Grenzkraftgesperre auf, durch das der Einsatz in der zweiten Stellung gehalten wird und dessen Grenzkraft beim Entsperren geringer ist als die beim Aufklemmen des Einsatzes zu überwindende Reibkraft. Diese Weiterbildung hat den Vorteil, daß die Kappe und der Einsatz in der zweiten Stellung mit der Grenzkraft des zweiten Grenzkraftgesperres aneinander festgehalten werden, so daß eine zusätzliche Lagesicherung der Kappe gegenüber dem Schreibgerät entfallen kann. Das Schreibgerät kann daher besonders einfach ausgestaltet sein und benötigt nur eine Paßsitzfläche für den Einsatz.

Beide Grenzkraftgesperre sind vorteilhaft als Rastgesperre ausgebildet. Eine besonders einfache Ausgestaltung der Rastgesperre wird dabei dadurch erreicht, daß in der Kappe ein Gesperrering mit Federzungen befestigt ist, die einen Ringbund am Einsatz umspannen und in beiden Stellungen des Einsatzes Rastflächen mit der jeweils erforderlichen Grenzkraft entsprechender Steigung aufweisen. Eine derartige Ausbildung der Grenzkraftgesperre ist sehr einfach und erlaubt eine ausreichend genaue Einstellung der jeweils erforderlichen Grenzkraft.

Eine weitere Vereinfachung der erfindungsgemäßen Kappe wird dadurch erzielt, daß die Federzungen an ihren Enden Anschlagflächen aufweisen, die die Endlage des Einsatzes in der ersten und/oder der zweiten Stellung begrenzen.

Zur Anzeige, daß die Kappe richtig aufgeschoben ist, weist der Einsatz vorzugsweise auf der dem Schreibgerät abgewandten Seite einen Signalzapfen auf, der nur in der zweiten Stellung an dem freien Ende der Kappe voll sichtbar ist, während in der ersten Stellung der Signalzapfen noch soweit sichtbar bleibt, daß er bei abgezogener Kappe zusätzlich als Farbcodierung genutzt werden kann, Hierzu kann der Signalzapfen so ausgebildet sein, daß er in der zweiten Stellung des Einsatzes aus einer Öffnung in dem freien Ende der Kappe herausragt.

Das herausragende Ende des Signalzapfens kann dabei durch einen die Öffnung umgebenden Korb geschützt sein.

Eine andere vorteilhafte Ausgestaltung der Erfingung besteht darin, daß die Kappe aus einer undurchsichtigen Hülse besteht, die an dem freien Ende durch eine durchsichtige Haube verschlossen ist, durch die der Einsatz oder der Signalzapfen in der zweiten Stellung sichtbar ist. Diese Ausgestaltung hat den Vorteil, daß der Einsatz vollkommen geschützt im Inneren der Kappe angeordnet ist und seine Wirkungsweise von außen nicht beeinträchtigt werden kann. Eine zweckmäßige Weiterbildung dieser Ausgestaltung besteht erfingungsgemäß darin, daß der Gesperrering mit einem Bund an einer Stufenfläche in der Hülse anliegt und dort von der an der Hülse befestigten Haube gehalten wird. An seinem offenen Ende weist der Einsatz vorteilhaft eine Abstreifkante auf, die federnd an der Innenwand der Hülse gleitet. Hierdurch wird eine verklemmfreie Führung des Einsatzes in der Kappe erreicht und das Eindringen von Schmutz in den Spalt zwischen der Kappe und dem Einsatz vermieden.

Die Anzeige kann nach einem weiteren Vorschlag der Erfindung auch dadurch erfolgen, daß die Kappe seitlich ein Fenster hat, in dem nur in der zweiten Stellung der Einsatz sichtbar ist.

Weitere Merkmale und Vorteile der Erfindung ergeben sich aus der nachfolgenden Beschreibung eines bevorzugten Ausführungsbeispiels, das in der Zeichnung dargestellt ist. Es zeigen
Fig. 1 einen Längsschnitt durch eine von einem Schreibgerät abgenommene Kappe,
Fig. 2 einen Längsschnitt durch die auf ein Schreibgerät aufgesetzte Kappe gemäß Fig. 1 und
Fig. 3 einen Längsschnitt durch den Gesperrering der Kappe gemäß Fig. 1.

Die dargestellte Kappe 1 besteht aus einer im wesentlichen zylindrischen Hülse 2, die an einem Ende durch ein Haube 3 verschlossen ist. Die Hülse 2 besteht aus einem undurchsichtigen und die Haube 3 aus einem durchsichtigen Werkstoff. In der Hülse 2 befindet sich ein Gesperrering 4, der mit einem Bund 5 zwischen einer Stufenfläche 6 der Hülse 2 und der Haube 3 gehalten ist. Der Gesperrering 4 weist drei sich in Längsrichtung der Hülse 2 sich erstreckende Federzungen 7 auf, die durch Schlitze 8 voneinander getrennt sind. An den Innenflächen der Federzungen 7 sind flache Rampenflächen 9 und diesen entgegengerichtete steile Rampenflächen 10 und im Abstand von den Rampenflächen 10 zum Zungenende hin Anschlagflächen 11 ausgebildet. Die Federzungen 7 enden etwa in der Mitte der Hülse 2.

In der Hülse 2 ist weiterhin ein Einsatz 12 angeordnet, dessen Länge etwa der Länge der Hülse 2 entspricht. Der Einsatz 12 weist in seinem dem offenen Ende der Hülse 2 zugewandten Ende eine Sackbohrung 13 auf, die zur Aufnahme der Schreibspitze 14 eines Schreibgeräts 15 dient. Mit einer Abstreifkante 16 ist der Einsatz 12 unmittelbar an der Innenwand der Hülse 2 geführt. Das entgegengesetzte Ende des Einsatzes 12 ist als Signalzapfen 17 ausgebildet, der in dem Gesperrering 4 verschiebbar geführt ist. In der Mitte weist der Einsatz 12 einen kegelstumpfförmigen Ringbund 18 mit einer Stufenfläche 19, einer Zylinderfläche 20 und einer Kegelfläche 21 auf. Radiale Stege 22 führen von der Kegelfläche 21 zum Signalzapfen 17 und versteifen den in diesem Bereich eingeschnürten Teil des Einsatzes 12.

Durch das Abziehen der Kappe 1 von dem Schreibgerät 15 gelangt der Einsatz 12 in seine in Fig. 1 dargestellte erste Stellung. Hierbei erstreckt sich der Einsatz 12 etwa bis zum offenen Ende der Hülse 2 und liegt mit seiner Stufenfläche 19 an den Anschlagflächen 11 an. Die Federzungen 7 ruhen dabei auf der Zylinderfläche 20 und die Rampenflächen 10 liegen der Kegelfläche 21 unmittelbar gegenüber und bilden ein Grenzkraftgesperre, dessen Grenzkraft beim Hineinschieben des Einsatzes 12 in die Kappe 1 überwunden werden muß.

Wird die Kappe 1 auf die Schreibspitze 14 des Schreibgeräts 15 aufgesetzt, so wird zunächst der Einsatz 12 mit der Sackbohrung 13 auf die Paßsitzfläche 23 des Schreibgeräts 15 aufgeschoben. Die dabei zwischen Sackbohrung 13 und Paßsitzfläche 23 auftretende Reibung ist kleiner als die durch die Rampenflächen 10 hervorgerufene Grenzkraft, so daß ein Verschieben des Einsatzes 12 erst erfolgen kann, wenn der Einsatz 12 vollständig auf die Schreibspitze 14 aufgeschoben ist und dort einen Anschlag findet. Nun erst gelangt die volle Kraft, mit der die Kappe 1 auf das Schreibgerät 15 aufgeschoben wird an das Grenzkraftgesperre und überwindet dort die radiale Spannkraft der Federzungen 7. Die Rampenflächen 10 gleiten an der Kegelfläche 21 nach außen ab, wodruch der Einsatz 12 in die Kappe 1 hineingleitet, bis ein Bund des Schreibgeräts 15 an der Hülse 2 anliegt. Der Signalzapfen 17 füllt nun den Hohlraum der Haube 3 nahezu vollständig aus, was durch die durchsichtige Haube 3 von außen gut zu sehen ist. Der Benutzer des Schreibgeräts weiß nun, daß die Kappe die Schreibspitze vollständig verschließt und ein Austrocknen des Schreibgeräts vermieden ist.

Um eine deutliche Anzeige zu erzielen, kann der Signalzapfen 17 in einer auffälligen Signalfarbe, beispielsweise rot, gefärbt sein. Bei Verwendung mehrerer Schreibgeräte unterschiedlicher Farbe kann es aber auch zweckmäßig sein, den Signalzapfen 17 in der Schreibfarbe des Schreibgeräts zu färben.

Die Signalstellung des Einsatzes 12 ist in Fig. 2 dargestellt. In dieser Lage wird die Kappe 1 durch ein zweites Gegenkraftgesperre gehalten, das durch die Rampenflächen 9 gebildet wird. Die Rampenflächen 9 liegen an der gerundeten Kante zwischen der Zylinderfläche 20 und der Stufenfläche 19 unter der Federwirkung der Federzungen 7 an und verhindern dadurch ein Zurückrutschen der Kappe 1 in die in Fig. 1 dargestellte Lage in Bezug auf den Einsatz 12. Der Einsatz 12 haftet mit der Sackbohrung 13 reibschlüssig auf der Paßsitzfläche 23 und wird auf diese Weise zusammen mit der Kappe 1 am Schreibgerät 15 festgehalten. Da die von den Rampenflächen 9 hervorgerufene Grenzkraft geringer ist als die Reibkraft zwischen dem Einsatz 12 und der Schreibspitze 14 wird beim Abziehen der Kappe 1 der Einsatz 12 zunächst in die in Fig. 1 dargestellte Lage gezogen, in der er mit der Stufenfläche 19 an den Anschlagflächen 11 zur Anlage kommt. Erst jetzt kann die volle Abziehkraft über die Federzungen 7 auf den Einsatz 12 übertragen und die Kappe 1 von dem Schreibgerät 15 abgezogen werden. Hierdurch ist sichergestellt, daß der Einsatz 12 beim Abnehmen der Kappe immer wieder in die in Fig. 1 gezeigte erste Stellung gelangt, in der der Signalzapfen 17 in der Haube 3 nicht mehr - oder in Farbcodierungsfunktion noch gerade- sichtbar ist.

Die beschriebene Kappe zeichnet sich durch eine große Zuverlässigkeit aus, da das Signal für das richtige Aufsetzen der Kappe erst sichtbar wird, wenn der die Schreibspitze schützende Einsatz bis zum Anschlag aufgeschoben ist. Die Kappe ist sehr einfach herzustellen, da sie nur aus wenigen Bauteilen zusammengesetzt ist und die Ausbildung der Grenzkraftgesperre erlaubt ohne großen Fertigungsaufwand eine so genaue Festlegung der erforderlichen Grenzkräfte, daß Schwankungen der Reibkraft zwischen Schreibspitze und Sackbohrung nicht zu einer Beeinträchtigung der Funktion führen können.

## Patentansprüche

1. Schreibgerät mit einer die Schreibspitze (14) bedeckenden, abnehmbaren Kappe (1), die einen zwischen zwei Anschlägen (9, 11) in der Kappe längsverschieblichen Einsatz (12) aufweist, der beim Aufsetzen der Kappe auf die Schreibspitze von einer ersten in eine zweite Stellung bewegbar ist, wobei es an der Kappe angezeigt wird, wenn der Einsatz sich in der zweiten Stellung befindet dadurch gekennzeichnet, daß der Einsatz (12) mit einer Sackbohrung (13) reibschlüssig auf die Schreibspitze (14) aufklemmbar ist, daß der Einsatz in der Kappe (1) in der ersten Stellung durch ein Grenzkraftgesperre (7, 10, 21 ) gehalten wird, dessen Grenzkraft beim Entsperren größer und beim Sperren kleiner ist, als die beim Aufklemmen des Einsatzes auf die Schreibspitze zu überwindende Reibkraft.

2. Schreibgerät nach Anspruch 1, dadurch gekennzeichnet, daß die Kappe (1) ein zweites Grenzkraftgesperre (7, 9, 18) aufweist, durch das der Einsatz (12) in der zweiten Stellung gehalten wird und dessen Grenzkraft beim Entsperren geringer ist als die beim Aufklemmen des Einsatzes zu überwindende Reibkraft.

3. Schreibgerät nach Anspruch 1 oder 2, dadurch gekennzeichnet, daß das Grenzkraftgesperre als Rastgesperre ausgebildet ist.

4. Schreibgerät nach Anspruch 3, dadurch gekennzeichnet, daß in der Kappe (1) ein Gesperrering (4) mit Federzungen (7) befestigt ist, die einen Ringbund (18) am Einsatz (12) umspannen und in beiden Stellungen des Einsatzes Rastflächen (9, 10) mit der jeweils erforderlichen Grenzkraft entsprechender Steigung aufweisen.

5. Schreibgerät nach Anspruch 4, dadurch gekennzeichnet, daß die Federzungen (7) an ihren Enden Anschlagflächen (11) aufweisen, die die Endlage des Einsatzes in der ersten und/oder zweiten Stellung begrenzen.

6. Schreibgerät nach einem vorhergehenden Anspruch, dadurch gekennzeichnet, daß der Einsatz (12) einen Signalzapfen (17) aufweist, der nur in der zweiten Stellung an dem freien Ende der Kappe (1) voll sichtbar ist.

7. Schreibgerät nach Anspruch 6, dadurch gekennzeichnet, daß der Signalzapfen (17) in der zweiten Stellung des Einsatzes (12) aus einer Öffnung in dem freien Ende der Kappe (1) herausragt.

8. Schreibgerät nach Anspruch 7, dadurch gekennzeichnet, daß das herausrangende Ende des Signalzapfens (17) durch einen die Öffnung umgebenden Korb geschützt ist.

9. Schreibgerät nach einem der Ansprüche 1 bis 6, dadurch gekennzeichnet, daß die Kappe (1) aus einer undurchsichtigen Hülse (2) besteht, die an dem freien Ende mit einer durchsichtigen Haube (3) verschlossen ist, durch die der Einsatz (12) oder der Signalzapfen (17) in der zweiten Stellung voll -oder in der ersten Stellung noch geradesichtbar ist.

10. Schreibgerät nach Anspruch 9, dadurch gekennzeichnet, daß der Gesperrering (4) mit einem Bund (5) an einer Stufenfläche (6) in der Hülse (2) anliegt und dort von der an der Hülse befestigten Haube (3) gehalten wird.

11. Schreibgerät nach einem vorhergehenden anspruch, dadurch gekennzeichnet, daß die Kappe (1) seitlich ein Fenster hat, in dem nur in der zweiten Stellung der Einsatz (12) sichtbar ist.

## Claims

1. A writing implement having a removable cap (1) covering the writing tip (14), which cap comprises an insert (12) which is longitudinally displaceable in the cap between two stops (9, 11) and which is movable from a first position into a second position in the setting of the cap upon the writing tip, there being an indication on the cap when the insert is situated in the second position, characterised in that the insert (12) can be clamped with a blind bore (13) in frictional engagement on the writing tip (14), [and] that the insert is held in the cap (1) in the first position by a limit-force catch (7, 1°, 21) the limit force of which is greater in releasing and less in locking than the friction force to be overcome in the clamping of the insert on to the writing tip.

2. A writing implement according to Claim 1, characterised in that the cap (1) comprises a second limit-force catch (7, 9, 18) by which the insert (12) is held in the second position and the limit force of which, in releasing, is less than the friction force to be overcome in the clamping-on of the insert.

3. A writing implement according to Claim 1 or 2, characterised in that the limit-force catch is formed as a detent catch.

4. A writing implement according to Claim 3, characterised in that in the cap (1) there is secured a catch ring (4) with spring tongues (7) which grasp around an annular collar (18) on the insert (12) and which in both positions of the insert comprise detent faces (9, 10) with a slope corresponding to the limit force necessary in each case.

5. A writing implement according to Claim 4, characterised in that the spring tongues (7) have stop faces (11) on their ends which limit the end position of the insert in the first and/or second position.

6. A writing implement according to any preceding Claim, characterised in that the insert (12) comprises an indicator peg (17) which is fully visible on the free end of the cap (1) only in the second position.

7. A writing implement according to Claim 6, characterised in that the indicator peg (17), when the insert (12) is in the second position, protrudes from an opening in the free end of the cap (1).

8. A writing implement according to Claim 7, characterised in that the protruding end of the indicator peg (17) is protected by a cage surrounding the opening.

9. A writing implement according to any one of Claims 1 to 6, characterised in that the cap (1) comprises an opaque sleeve (2) which is closed at the free end with a transparent hood (3) through which the insert (12) or the indicator peg (17) is fully visible in the second position or still just visible in the first position.

10. A writing implement according to Claim 9, characterised in that the catch ring (4) rests with a collar (5) on a step face (6) in the sleeve (2) and is held there by the hood (3) secured to the sleeve.

11. A writing implement according to any preceding Claim, characterised in that the cap (1) laterally has a window in which the insert (12) is visible only in the second position.

## Revendications

1. Instrument à écrire comportant un chapeau (1) recouvrant la pointe à écrire ou style (14), qui présente, entre deux butées (9, 11), un accessoire (12) mobile longitudinalement dans le chapeau, qui est mobile, quand on pose le chapeau sur le style, d'une première à une seconde position, cette position étant indiquée sur le chapeau, quand l'accessoire se trouve dans la seconde position, instrument caractérisé en ce que l'accessoire (12) est maintenu dans le chapeau (1) dans la première position par un fermoir à force limitée (7, 10, 21), dont la force limitée est plus importante au cours du dégagement et plus petite au cours de l'arrêt que la force de friction qui doit être surmontée quand on pose l'accessoire sur le style.

2. Instrument à écrire suivant la revendication 1, caractérisé en ce que le chapeau (1) présente un second fermoir (7, 9, 18) à force limitée, au moyen duquel l'accessoire (12) est maintenu dans la seconde position, etdont la force limitée est plus faible, au cours du dégagement, que la force de friction que l'on doit surmonter, lors du blocage de l'accessoire.

3. Instrument à écrire suivant l'une des revendications 1 ou 2, caractérisé en ce que le fermoir à force limitée est réalisé sous la forme d'un arrêt à déclic.

4. Instrument à écrire suivant la revendication 3, caractérisé en ce que, sur le chapeau (1 est fixée une bague d'arrêt (4) avec des languettes élastiques (7) qui entourent en le serrant un collet annulaire (18) de l'accessoire (12), et présentent dans les deux positions de l'accessoire, des surfaces (9, 10) d'enclenchement avec la pente correspondant à la force limitée chaque fois nécessaire.

5. Instrument à écrire suivant la revendication 4, caractérisé en ce que les languettes elastiques (7) présentent, à leurs extrémités des surfaces de butée (11) qui limitent la position terminale de l'accessoire dans la première et/ou dans la seconde position.

6. Instrument à écrire suivant l'une des revendications précédentes, caractérisé en ce que l'accessoire (12) comprend un téton-signal (17), qui n'est totalement visible que dans la seconde position à l'extrémité libre du chapeau.

7. Instrument à écrire suivant la revendication 6, caractérisé en ce que le tétonsignal (17) dépasse par une ouverture dans l'extrémité libre du chapeau (1) quand l'accessoire (12) est dans la seconde position.

8. Instrument à écrire suivant la revendication 7, caractérisé en ce que l'extrémité dépassante du téton-signal (17) est protégée par une corbeille entourant l'ouverture.

9. Instrument à écrire suivant l'une des revendications 1 à 6, caractérisé en ce que le chapeau (1) est constitué par une gaine ou douille (2) opaque, qui est fermée à son extrémité libre par une calotte transparente (3), par où l'on peut voir, totalement dans la seconde position, ou juste encore dans la première position, l'accessoire (12) ou le téton-signal (17).

10. Instrument à écrire suivant la revendication 9, caractérisé en ce que la bague d'arrêt (4) s'applique, par un collet (5), sur une surface à gradin (6), dans la gaine (2) et y est maintenue par la calotte (3) fixée sur la gaine.

11. Instrument à écrire suivant l'une quelconque des revendications précédentes, caractérisé en ce que le chapeau (1) porte latéralement une fenêtre par où l'on peut voir l'accessoire (12) seulement dans la seconde partie.
